# EUROPÄISCHE PATENTSCHRIFT

(11) **EP 0 130 265 B1**
(45) Veröffentlichungstag und Bekanntmachung des Hinweises auf die Patenterteilung: **16.06.1987**
(21) Anmeldenummer: 83810292.9
(22) Anmeldetag: 30.06.1983
(51) Int. Cl.: A62C 33/02, F16B 9/00, B65H 75/00

(54) **Gerät zum Trocknen von Schläuchen, insbesondere von Feuerwehrschläuchen**
Apparatus for drying hoses, particularly fire hoses
Appareils pour le séchage des tuyaux, particulièrement des tuyaux d'incendie

(43) Veröffentlichungstag der Anmeldung: 09.01.1985
(73) Patentinhaber: Nyffeler & Fankhauser AG, CH-3506 Grosshöchstetten (CH)
(72) Erfinder: Fankhauser, Alfred, CH-3605 Grosshöchstetten (CH)
(74) Vertreter: Seehof, Michel

## Beschreibung

Die vorliegende Erfindung bezieht sich auf ein Gerät zum Trocknen von Schlaüchen, insbesondere von Feuerwehrschläuchen, das als Schrank ausgebildet ist mit Mitteln zur Aufnahme von nassen, aufgerollten Schlauchrollen, einem Ventilator, um Luft in einem Kreislauf durch die Schläuche zu treiben, und Mitteln, um die Luft zu erwärmen. Ein solches Gerät ist aus der US-A-3362081 bekannt, in dem ein Teil der umlaufenden, erwärmten Luft oben in die Atmosphäre entweicht und zum Erwärmen der Luft ein elektrisch betriebener Radiator verwendet wird, wobei einerseits relativ viel Energie verbraucht wird und die Schläuche öfters hohen Temperaturen ausgesetzt sind.

Es ist demgegenüber Aufgabe der vorliegenden Erfindung, ein Gerät anzugeben, das es erlaubt, bei schonenderer Behandlung der Schläuche mit weitaus geringeren Energiekosten auszukommen. Diese Aufgabe wird mit den kennzeichnenden Merkmalen des Anspruchs 1 gelöst.

Die Erfindung wird im folgenden anhand einer Zeichnung eines Ausführungsbeispiels näher erläutert.
Figur 1 zeigt die Vorderansicht eines geschlossenen, erfindungsgemässen Gerätes,
Figur 2 zeigt schematisch das offene Gerät gemäss Fig. 1 und
Figur 3 zeigt eine Seitenansicht des Gerätes teilweise im Schnitt von Fig. 1.

Man erkennt in Fig. 1 das als Schrank 1 ausgebildete Gerät mit den beiden Türen 2 und 3 und der Schalttafel 4. In den Fig. 2 und 3 erkennt man ein Gestell mit horizontalen Haltern 5 und vertikalen Stangen 6, auf denen die Rollen 7 mit den schematisch angedeuteten Schläuchen 8, in vorliegendem Beispiel vier Rollen, aufliegen. Im oberen Teil des Schrankes befindet sich eine Wärmepumpe 9 mit, von links nach rechts, dem Kondensator 10, dem Kompressor 11 und dem Verdampfer 12 sowie dem Expansionsventile 13 und dem Kühlmittelkreislauf 14. Sowohl der Kondensator 10 als auch der Verdampfer 12 enthält einen Wärmeaustauscher zwischen der umlaufenden Luft und dem Kühlmittelkreislauf. Ein Ventilator 15 dient dazu, die getrocknete und warme Luft durch die Schläuche zu befördern.

Die bekannte Arbeitsweise der Wärmepumpe ist folgende :
Das Kältemittel mit tiefem Siedepunkt, beispielsweise Freon, nimmt unter niedrigem Druck im Wärmeaustauscher des Verdampfers Wärme aus der von den Schläuchen herstammenden Luft auf und verdampft. Der Kompressor 11 saugt das dampfförmige Kältemittel an, verdichtet es auf höheren Druck und höhere Temperatur und fördert es in den Kondensator 10. Dort gibt das Freon über den im Kondensator sich befindlichen Wärmeaustauscher Wärme an die vorüberstreichende Luft ab, wodurch das Kältemittel kondensiert. Ueber das Expansionsventil 13 wird es im flüssigen Zustand auf niedrigen Druck und niedrige Temperatur entspannt und kann im Verdampfer wieder neue Wärme aufnehmen.

Die von den Schläuchen stammende feuchte Luft gibt im Wärmeaustauscher des Verdampfers Wärme ab, wodurch ein grosser Teil des in der feuchten Luft enthaltenen Wassers ausgeschieden und über den Auslass 16 entfernt wird. Die kalte, aber trockene Luft mit einer relativen Luftfeuchtigkeit von 15-20 % wird im Wärmeaustauscher des Kondensators erwärmt und durch den Ventilator an den Schläuchen vorbeigeführt, wobei sie Feuchtigkeit aufnehmen kann. Dabei wird das Wärmepumpensystem derart ausgelegt, dass die Luft am Kondensator keine höhere Temperatur als ungefähr 35° aufweist, um zu gewährleisten, dass die Schläuche möglichst schonend entfeuchtet werden. Da es sich hier nicht um eine direkte Erwärmung der Schläuche, sondern um ein Aufnehmen der Feuchtigkeit mittels getrockneter und aufgewärmter Luft handelt, kann eine gründliche und schonende Trocknung der Schläuche gewährleistet werden. Der Trocknungsprozess wird sowohl durch einen Thermostaten als auch durch einen Hygrostaten kontrolliert und gesteuert, wobei je nach Grösse und Art der Schläuche entsprechende Werte eingestellt werden können. Damit ist auch die Möglichkeit gegeben, den Trocknungsprozess automatisch zu beenden, sobald die Schläuche trocken sind.

Dadurch, dass die Schläuche im nassen Zustand bereits auf normierten Rollen aufgerollt werden, die direkt für die Löschzüge verwendet werden ist jederzeit gewährleistet, dass bei dringendem Gebrauch diese sofort bereitstehen. Andererseits kann dieser Trocknungsschrank auch als Aufbewahrungsschrank benutzt werden, da der Trocknungsprozess automatisch beendet wird, sobald die Schläuche getrocknet sind. Daher wird durch diesen Trocknungsschrank nicht nur Platz während dem Trocknen gespart, sondern auch Platz zum Aufbewahren der getrockneten und betriebsbereiten Schläuche. Beispielsweise haben in einem Schrank mit den Abmessungen Länge 2,5 m, Breite 0,8 m und Höhe 2,1 m vier normierte Schlauchrollen mit einem Durchmesser von 46 cm oder zwei grosse Rollen mit einem Durchmesser von 60 cm und zwei normale Rollen Platz, d. h., entweder 400 m Schläuche mit einem Durchmesser von 55 mm oder 200 m mit einem Durchmesser von 75 mm und 200 m mit einem Durchmesser von 55 mm. Durch die Verwendung einer Wärmepumpe in einem geschlossenen Kreislauf ergibt sich ein sehr geringer Energieverbrauch.

Es können mit dieser Anlage selbstverständlich auch andere Schläuche als solche für Feuerwehren getrocknet werden.

## Patentansprüche

1. Gerät zum Trocknen von Schläuchen, insbesondere von Feuerwehrschläuchen, das als Schrank (1) ausgebildet ist, mit Mitteln zur Aufnahme von nassen, aufgerollten Schlauchrollen (8), einem Ventilator (15), um Luft in einem Kreislauf durch die Schläuche zu treiben, und Mitteln, um die Luft zu erwärmen, dadurch gekennzeichnet, dass das Gerät eine Wärmepumpe (9) aufweist, mit einem ersten Wärmeaustauscher bei dessen Verdampfer (12), um feuchte, von den Schläuchen herstammende Luft abzukühlen und über einen Auslass (16) Wasser zu entziehen, und mit einem zweiten Wärmeaustauscher bei dessen Kondensator (10), um die getrocknete Luft aufzuwärmen, und die Wärmepumpe in einem geschlossenen Kreislauf angeordnet ist.

2. Gerät nach Anspruch 1, dadurch gekennzeichnet, dass es einen Thermostaten und einen Hygrostaten sowie Schalter aufweist, um die Wärmepumpe und den Ventilator nach Erreichen der eingestellten Luftfeuchtigkeit bei den Schläuchen abzustellen.

3. Gerät nach Anspruch 1 oder 2, dadurch gekennzeichnet, dass die Mittel zur Aufnahme der gerollten Schläuche ein Gestell mit horizontalen Haltern (5) und vertikalen Stangen (6) sind, an denen die auf Rollen (7) aufgerollten Schläuche (8) aufliegen.

## Claims

1. An apparatus for drying of hoses, more particularly fire hoses, in form of a cabinet (1) with means for receiving rollers of wet, rolled up hoses (8), a fan (15) for circulating air through the hoses and means for heating the air, characterized in that the apparatus comprises a heat pump (9) with a first heat exchanger the evaporator (12) of which serving for cooling the wet air coming from the hoses and for extracting water through an outlet (16), and with a second heat exchanger the condenser (10) of which serving for heating the dried air, and in that the heat pump is arranged in close circulation.

2. An apparatus according to claim 1, characterized in that it comprises a thermostat and a hygrostat as well as circuit breakers for stopping the heat pump and the fan when the adjusted humidity of the air from the hoses is attained.

3. An apparatus according to claim 1 or 2, characterized in that the means for receiving the rolled up hoses are a frame with supports (5) and vertical rods (6) on which the hoses (8) rolled up on rollers (7) are resting.

## Revendications

1. Appareil pour le séchage de tuyaux, plus particulièrement de tuyaux à incendie, en forme d'armoire (1) avec des moyens pour recevoir des rouleaux de tuyaux mouillés enroulés (8), un ventilateur (15) pour mettre l'air en circulation à travers les tuyaux, et des moyens pour chauffer l'air, caractérisé en ce que l'appareil comprend une pompe à chaleur (9) avec un premier échangeur de chaleur dont l'évaporateur (12) sert à refroidir l'air humide provenant des tuyaux et à extraire de l'eau par une sortie (16), et avec un second échangeur de chaleur dont le condenseur (10) sert à chauffer l'air séché, et en ce que la pompe à chaleur est arrangée en circulation fermée.

2. Appareil selon la revendication 1, caractérisé en ce qu'il comprend un thermostat et un hygrostat ainsi que des interrupteurs pour arrêter la pompe à chaleur et le ventilateur lorsque l'humidité ajustée de l'air des tuyaux est atteinte.

3. Appareil selon la revendication 1 ou 2, caractérisé en ce que les moyens pour recevoir les tuyaux enroulés sont un bâti avec des appuis (5) et des barres verticales (6) sur lesquels reposent les tuyaux (8) enroulés sur des rouleaux (7).
